# EUROPÄISCHE PATENTSCHRIFT

(11) **EP 1 325 232 B1**
(45) Veröffentlichungstag und Bekanntmachung des Hinweises auf die Patenterteilung: **23.08.2006**
(21) Anmeldenummer: 01986749.8
(22) Anmeldetag: 09.10.2001
(51) Int. Cl.: F04D 29/22

(54) **LAUFRAD FÜR EINE KREISELPUMPE**
CENTRIFUGAL WHEEL PUMP
ROUE DE POMPE CENTRIFUGE

(30) Priorität: 09.10.2000 DE 10050276
(43) Veröffentlichungstag der Anmeldung: 09.07.2003
(73) Patentinhaber: Allweiler AG, D-78301 Radolfzell (DE)
(72) Erfinder: BRITSCH, Manfred, D-78337 Öhningen/Wangen (DE); WALD, Leonard, D-82194 Groebenzell (DE)
(74) Vertreter: Hiebsch, Gerhard F.
(86) Internationale Anmeldenummer: PCT/EP2001/011681
(87) Internationale Veröffentlichungsnummer: WO 2002/031361

(56) Entgegenhaltungen:
- EP-A- 0 359 445
- WO-A-00/34663
- DE-C- 573 029
- US-A- 3 644 056
- US-A- 3 918 841
- US-A- 5 605 444

## Beschreibung

Die Erfindung betrifft ein Laufrad für eine Kreiselpumpe nach dem Oberbegriff des Anspruches 1.

Ein solches Laufrad ist der EP-A-0 359 445 zu entnehmen. Um dessen sich einends verjüngenden Schaft sind sechs streifenartige Schaufeln zum Führen eines Flüssigkeitsstromes angeordnet. Drei dieser Schaufeln sind mit ihren nahezu radial zur Rotationsachse verlaufenden Endbereichen an das verjüngte Schaftende angeschlossen und begrenzen Eingangsbereiche. Außerhalb dieser beginnen die drei anderen Schaufeln geringerer Länge und tragen eine an einen Laufradring angeschlossene trichterförmige Abdeckung. Dieser Laufring ist mit einer umlaufenden Schlitzöffnung versehen, welche von den auslaufseitigen Endkanten der sechs Schaufeln in sechs Durchtrittsöffnungen als Endbereiche von zwischen den Schaufeln verlaufenden Kanälen unterteilt ist.

Die Schaufelkanten verlaufen in einem Teil des Laufrades in einer Zylinderkontur und bestimmen anschließend eine zum Laufradring geneigte Fläche, die von einer kegelförmigen Wirbelwand überspannt ist.

Eine Kreiselpumpe mit auf dem vorderen gestuften Ende einer innenliegenden Welle mit axialer Bohrung vorgesehenem Laufrad ist der DE 41 08 257 C2 der Anmelderin zu entnehmen. Dieses Laufrad dreht sich in einem -- mit einem Lagerträgergehäuse unter Zwischenschaltung von Gehäusedeckel und Dichtungen verschraubten -- Spiralgehäuse. Im Gehäusedeckel befindet sich ein Gleitlager.

Zur Verbesserung der Saugfähigkeit von radialen Kreiselpumpen können schneckenförmige axiale Vorschaltläufer mit eigener Förderhöhe -- sog. Inducer -- eingesetzt werden, die den statischen Druck im Saugmund des anschließenden Radialrades erhöhen. Mit den derzeitigen Inducern vermag man eine wesentliche Reduktion -- bis zu 50 % -- des sog. NPSH-Wertes ("Net Positive Suction Head") vom Wirkungsgradbestpunkt bis zur Mindestfördermenge zu erreichen. Zur Bewertung des Saugverhaltens hat sich der sog. NPSH3 %-Wert durchgesetzt, der verhältnismäßig leicht für verschiedene Volumenströme gemessen werden kann. Jener NPSH3 %-Wert beschreibt im Pumpenbau ganz allgemein die Netto-Energiehöhe im Eintrittsquerschnitt der Pumpe, bei der die Förderhöhe der Pumpe um 3 % abfällt. Die Netto-Energiehöhe ist die absolute Energiehöhe abzüglich der Verdampfungsdruckhöhe. Dabei ist die Verdampfungsdruckhöhe *H*_{D} = *p*_{D}/ mit dem Dampfdruck *p*_{D} zu berechnen, der zu der im Eintrittsquerschnitt der Pumpe herrschenden Temperatur gehört. Wie bei der spezifischen Halteenergie unterscheidet man auch beim NPSH-Wert zwischen einem auf die Anlage bezogenen Wert NPSHA (vorhandener NPSH) und einem pumpenspezifischen Wert NPSHR (erforderlicher NPSH).

Bei Versuchen, die Saugfähigkeit zu verbessern, stieß man schnell an Grenzen, von denen aus es zu keiner weiteren Minderung der NPSH-Werte kam oder aber andere Kenngrößen der Pumpe deutlich verschlechtert wurden. Gute NPSH-Werte können derzeit nur durch den Einsatz eines Inducers erreicht werden. Dessen Verwendung führt jedoch zu höheren Herstellungskosten, zu einer Verschlechterung des Wirkungsgrades, zu vermehrten Geräuschemissionen und erfordert zudem ein spezielles Saugrohr, außerdem oftmals eine modifizierte Antriebswelle.

In Kenntnis dieses Standes der Technik hat sich der Erfinder die Aufgabe gestellt, ein Laufrad für radiale Kreiselpumpen mit deutlich besseren NPSH-Werten zu entwickeln, ohne die sonstigen Leistungsdaten der Kreiselpumpe zu verschlechtern. Zudem sollen die Steifigkeit und Festigkeit der Konstruktion erhöht werden sowie geringerer Leistungsverlust infolge der Spaltströmung an den Laufradschaufeln entstehen. Dieses Laufrad soll sich bei möglichst geringen Herstellungskosten -- technisch gut realisieren lassen.

Es hat sich nämlich gezeigt, dass der NPSH3%-Wert der Pumpe entscheidend von der Laufradform beeinflusst wird und herkömmliche Laufräder für radiale Kreiselpumpen mit in der Regel fünf oder sieben geometrisch gleichen Schaufeln zu keinem günstigen Ergebnis führen. So zeichnet sich die neue Laufradform vor allem dadurch aus, dass sie eine gerade Anzahl von Schaufeln besitzt -- in der Regel vier, sechs oder acht Schaufeln --, wobei jede zweite Schaufel spiralförmig weit in axialer Richtung nach vorne verlängert ist.

Nach einem weiteren Merkmal der Erfindung sind die einlaufseitigen Außenkanten der langen Schaufeln in einem Winkel-- zu einer Durchmessergeraden des Lagerrohres -- angeordnet, der dem jeweiligen Betriebspunkt angepasst ist. Der Verlauf dieser Eintrittskanten ist dabei schräg nach hinten gezogen. Als günstig hat es sich dazu erwiesen, die einlaufseitigen Außenkanten der kurzen Schaufeln in einem Eintrittswinkel zu einer Durchmessergeraden des Lagerrohres verlaufen zu lassen sowie den Eintrittswinkel der kurzen Schaufeln an die lokalen Strömungsverhältnisse anzupassen.

Erfindungsgemäß sind dazu die Eintrittswinkel der langen Schaufeln größer als die Winkel zwischen der Drehrichtung der Schaufeln der Zuströmung im Relativsystem.

Hingegen sollen die Austrittswinkel bei allen Schaufeln gleich sein; die auslaufseitigen Endkanten der Schaufeln schließen mit einer Achsparallelen einen spitzen Winkel zwischen 10° und 20° -- bevorzugt etwa 15° -- ein.

Im Rahmen der Erfindung liegt es, dass sich jene auslaufseitigen Endkanten der Schaufeln einends an eine Radialwand des Lagerrohres sowie andernends an einen zur Radialwand etwa parallelen Laufradring anschließen sollen. Zudem erstreckt sich der Laufradring bzw. eine Deckscheibe erfindungsgemäß von den Endkanten der Schaufeln bis an die eintrittsseitigen Außenkanten der kurzen Schaufeln.

Von Bedeutung ist auch, dass der Laufradring die Außenkanten der kurzen Schaufeln geringfügig überragen soll. Nach einem anderen Merkmal weist der Laufradring längsschnittlich eine teilkreisförmige Krümmung auf, die in einen an einer Frontkante endenden etwa achsparallelen Bereich übergeht; der an die Frontkante anschließende Bereich des Laufradringes soll eine Stufung enthalten.

Von Vorteil ist auch, dass die Außenfläche des Laufradringes mit der Innenfläche einer in Abstand gegenüberstehenden Gehäusewand einen Dichtspalt begrenzt; die Deckscheibe bzw. der Laufradring erstreckt sich vom Laufradaustritt bis knapp über die Eintrittskante der kurzen Schaufeln, wo sich jener saugseitige Dichtspalt befindet.

Insbesondere durch den Laufradring bzw. die Deckscheibe wird die Steifigkeit und Festigkeit der Konstruktion erhöht. Zudem führt die erfindungsgemäße Form des Laufrades noch zu den folgenden Vorteilen:
- deutlich bessere NPSH-Werte gegenüber herkömmlichen Radiallaufrädern;
- geringere Leistungsverluste infolge der Spaltströmung an den Laufradschaufeln;
- keine wesentliche Verschlechterung der sonstigen Leistungsdaten;
- keine wesentliche Erhöhung der Herstellungskosten gegenüber einem normalen Laufrad;
- niedrigere Herstellungskosten als die eines normalen Laufrades mit Inducer;
- verminderte Geräuschemission gegenüber Laufrädern mit Inducer;
- kürzere axiale Abmessungen als ein normales Laufrad mit Inducer.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
- Fig. 1:: eine Schrägsicht auf ein Laufrad mit Laufradring für eine Kreiselpumpe;
- Fig. 2, 4:: jeweils einen Längsschnitt durch das Laufrad in dessen Längsachse nach Linie II - II der Fig. 1 bzw. Linie IV-IV der Fig. 3;
- Fig. 3:: die Frontsicht auf das Laufrad;
- Fig. 5:: eine Schrägsicht auf das Laufrad ohne Laufradring;
- Fig. 6:: den vergrößerten Längsschnitt des Laufradringes mit einem zugeordneten Gehäuseabschnitt;
- Fig. 7:: eine Skizze zur Darstellung eines Eintrittswinkels.

Bei einem Laufrad 10 für eine aus Gründen der Übersichtlichkeit ansonsten nicht dargestellte Kreiselpumpe ist an ein -- in der Längsachse A mit einer Durchgangsbohrung 12 ausgestattetes -- Lagerrohr 18 der Länge a von etwa 315 mm und des Außendurchmessers d von beispielsweise 90 mm heckwärts eine Radialwand 20 angeformt. Die Durchgangsbohrung 12 weist zwischen zwei Endabschnitten 14, 14ₑ des Durchmessers d₁ von etwa 50 mm einen Mittelabschnitt 15 größeren Durchmessers d₂ von etwa 60 mm auf, der sich zu deren an der Eintrittsseite für die Flüssigkeit befindlichen -- in Fig. 2 linken -- kürzeren Endabschnitt 14 mittels eines konischen Schulterbereiches 16 reduziert. Dieser Endabschnitt 14 schließt an eine ringförmige Stirnfläche 17 des Lagerrohres 18 an.

Das Laufrad 10 ist in einem Gehäuse der nicht gezeigten Kreiselpumpe zwischen einem Saug- und einem Druckraum zum Fördern einer Flüssigkeit drehbar gelagert.

Die Innenkontur K der Radialwand 20 wird im Längsschnitt der Fig. 2 zwischen der Rohraußenfläche 19 des Lagerrohres 18 sowie einer ringförmigen Außenkante 22 der Radialwand 20 von einem Teilkreisbogen bestimmt. Andererseits bildet eine i. w. radiale Längsschnittkontur Q eine Rückenfläche 24 der Radialwand 20, aus der eine koaxiale Ringwand 26 geringer Höhe h von 20 mm herausgeformt ist. Der Abstand z der Rückenfläche 24 von der benachbarten Stirnwand 17ₑ des Lagerrohres 18 -- und damit dessen freie rückwärtige Kraglänge -- misst hier etwa 50 mm.

In einem axialen Abstand i (hier 85 mm) von der Außenkante 22 der Radialwand 20 verläuft eine Ringkante 28 eines Laufradringes oder einer Deckscheibe 30 der Breite b von etwa 50 mm sowie eines Durchmessers e von 375 mm, der jenem der Außenkante 22 entspricht und etwas größer ist als der vierfache Außendurchmesser d des Lagerrohres 18 bzw. jenes Abstandes i zwischen Radialwand 20 und Laufradring 30.

Der Längsschnitt des Laufradringes 30 wird von der Ringkante 28 ab durch einen Teilkreisbogenabschnitt K₁ gebildet, der achswärts in einen zur Längsachse A parallelen Wandabschnitt übergeht; dieser endet an einer längsschnittlich durch eine Andrehung des Laufradringes 30 bei 31 gestuften -- ihrerseits ringförmigen -- Frontkante 32. Deren Durchmesser e₁ von hier 290 mm entspricht etwa drei Vierteln des erwähnten Durchmessers e.

In einem von der Radialwand 20 und dem Laufradring 30 begrenzten Zwischenraum 34 ist eine gerade Zahl von -- in ihrer Längserstreckung schraubenlinienartig gestalteten -- Schaufeln 36, 36ₙ angeordnet; jede zweite Schaufel 36 ist mit ihrer Außenkante 38 -- spiralförmig -- nahe an die eintrittsseitige Stirnfläche 17 des Lagerrohres 18 herangeführt. Zwischen jeweils zwei dieser langen Schaufeln 36 verläuft eine kurze Schaufel 36ₙ, deren Außenkante 38ₙ sich innerhalb des Laufradringes 30 befindet. Zwischen der ringförmigen Außenkante 22 der Radialwand 20 und der parallelen Ringkante 28 des Laufradringes 30 erstrecken sich auslaufseitige Endkanten 40, 40ₙ der Schaufeln 36, 36ₙ. Sie verlaufen in einem spitzen Winkel w von etwa 15° zu einer Achsparallelen A₁. Dieser auslaufseitige Neigungswinkel w ist für alle Schaufeln 36, 36ₙ bzw. Endkanten 40, 40ₙ von gleicher Größe, wohingegen die sog. Eintrittswinkel p bzw. p₁ an den einlaufseitigen Außenkanten 38 bzw. 38ₙ zu Durchmessergeraden D unterschiedlich sind; die Eintrittswinkel y der langen Schaufeln 36 sind an den jeweiligen Betriebspunkt angepasst (Fig. 5).

Die Schaufeln 36, 36ₙ sind sowohl an das Lagerrohr 18 bzw. seine Radialwand 20 als auch an den Laufradring 30 angeformt, und die langen Schaufeln 36 überragen -- wie beschrieben -- in Achsrichtung die Front kante 32 des Laufradringes 30. Dort ist ihre Seitenkante 38 entsprechend jener Schraubenlinie gekrümmt, wie vor allem Fig. 5 verdeutlicht.

In Fig. 6 ist dem Laufradring 30 ein Abschnitt einer Gehäusewand 42 zugeordnet, die an ihrer Innenfläche 44 längsschnittlich mit einer -- der Stufung 31 des Laufradringes 30 gegenüberliegenden -- inneren Stufe 46 versehen ist. Letztere endet an einer äußeren Stufe 48, die in Abstand n parallel zur Frontkante 32 des Laufradringes 30 verläuft. So entsteht zwischen diesem und der Gehäusewand 42 ein Dichtspalt 50 einer Spaltlänge c von etwa 15 bis 20 mm und einer Spaltweite q von hier 0,3 bis 0,5 mm.

Im Schnitt einer langen Schaufel 36 nach Fig. 7 sind deren Eintrittskante mit 37 und die Laufraddrehrichtung mit x, die Zuströmrichtung im Absolutsystem mit y bezeichnet. Die Eintrittswinkel s der langen Schaufeln 36 sind so an den Betriebspunkt angepasst, dass diese 4° bis 10° größer sind als die Eintrittswinkel t der Zuströmrichtung y₁ im Relativsystem.

Die Eintrittswinkel s₁ der kurzen Schaufeln 36ₙ sind so gewählt, dass diese im Bereich des Betriebspunktes der Pumpe den örtlichen Zuströmwinkeln der Strömung entsprechen sowie an die lokalen Strömungsverhältnisse angepasst sind.

## Patentansprüche

1. Laufrad für eine Kreiselpumpe mit einem zentralen Schaft, der mit einer geraden Anzahl von Schaufeln (36, 36ₙ) zum Führen eines Flüssigkeitsstromes zwischen einem Saugbereich und einem Druckbereich versehen ist, wobei Schaufeln (36, 36ₙ) zumindest zweier unterschiedlicher Längen vorgesehen sind, die auslaufseitigen Endkanten (40, 40ₙ) der Schaufeln (36, 36ₙ) einends an eine Radialwand (20) des Laufrades (10) anschließen sowie andernends an einen zur Radialwand (20) etwa parallelen Laufradring (30),
**dadurch gekennzeichnet,**
**dass** jede zweite der an den als Lagerrohr (18) mit axialer Bohrung (12) zur Aufnahme einer Pumpenwelle ausgebildeten Schaft angeformten Schaufeln (36, 36ₙ) über die Außenkante (38ₙ) zweier benachbarter kürzerer Schaufeln (36ₙ) hinaus in Richtung der Längsachse (A) des Lagerrohres (18) geführt ist sowie der Laufradring (30) längsschnittlich eine teilkreisförmige Krümmung (K₁) aufweist, die in einen an einer Frontkante (32) endenden etwa achsparallelen Bereich übergeht.

2. Laufrad nach Anspruch 1, **dadurch gekennzeichnet, dass** sich der Laufradring (30) von den Endkanten (40, 40ₙ) der Schaufeln (36, 36ₙ) bis an die eintrittseitigen Außenkanten (38ₙ) der kurzen Schaufeln (36ₙ) erstreckt.

3. Laufrad nach Anspruch 1 oder 2, **dadurch gekennzeichnet, dass** der Laufradring (30) die Außenkanten (38ₙ) der kurzen Schaufeln (36ₙ) geringfügig überragt.

4. Laufrad nach Anspruch 1, **dadurch gekennzeichnet, dass** der an die Frontkante (32) anschließende Bereich des Laufradringes (30) eine Stufung (31) enthält.

5. Laufrad nach einem der Ansprüche 1 bis 4, **dadurch gekennzeichnet, dass** die Außenfläche des Laufradringes (30) mit der Innenfläche (44) einer in Abstand (q) gegenüberstehenden Gehäusewand (42) einen Dichtspalt (50) begrenzt.

6. Laufrad nach einem der Ansprüche 1 bis 3, **dadurch gekennzeichnet, dass** die Schaufeln (36, 36ₙ) spiralartig oder spindelartig um das Lagerrohr (18) geführt sind.

7. Laufrad nach einem der Ansprüche 1 bis 3, **dadurch gekennzeichnet, dass** die einlaufseitigen Außenkanten (38) der langen Schaufeln (36) in einem Eintrittswinkel (s) zu einer Durchmessergeraden (D) des Lagerrohres (18) verlaufen.

8. Laufrad nach einem der Ansprüche 1 bis 7, **dadurch gekennzeichnet, dass** die einlaufseitigen Außenkanten (38ₙ) der kurzen Schaufeln (36ₙ) in einem Eintrittswinkel (p₁) zu einer Durchmessergeraden (D) des Lagerrohres (18) verlaufen.

9. Laufrad nach Anspruch 7 oder 8, **dadurch gekennzeichnet, dass** die jeweils von der Drehrichtung (x) des Laufrades (10) und dem Schnitt der langen Schaufeln (36) begrenzten Eintrittswinkel (s) der langen Schaufeln größer sind als die Winkel (t) zwischen der Drehrichtung (x) der Schaufeln der Zuströmung im Relativsystem und der Winkel dem jeweiligen Betriebspunkt angepasst ist (Fig. 7).

10. Laufrad nach einem der Ansprüche 1 bis 8, **dadurch gekennzeichnet, dass** der jeweils von der Drehrichtung (x) des Laufrades (10) und dem Schnitt der kurzen Schaufeln (36ₙ) begrenzte Eintrittswinkel (p₁) auf die lokalen Strömungsverhältnisse abgestimmt ist.

11. Laufrad nach einem der Ansprüche 1 bis 10, **dadurch gekennzeichnet, dass** die auslaufseitigen Endkanten (40, 40ₙ) der Schaufeln (36, 36ₙ) mit einer Achsparallelen (A₁) einen spitzen Winkel (w) einschließen.

12. Laufrad nach Anspruch 11, **gekennzeichnet durch** einen Winkel (w) zwischen 10° und 20°, bevorzugt etwa 15°.

## Claims

1. Impeller for a centrifugal pump with a central shank, provided with an even number of blades (36, 36ₙ) for conducting a stream of liquid between a suction area and a pressure area, wherein blades (36, 36ₙ) of at least two different lengths are provided and the outlet side end edges (40, 40ₙ) of the blades (36, 36ₙ) at one end adjoin a radial wall (20) of the impeller (10) and at the other end an impeller ring (30) approximately parallel to the radial wall (20),
**characterised in that** every other of the blades (36, 36ₙ) moulded on to the shank constructed as a bearing tube (18) with an axial bore (12) to accommodate a pump shaft is conducted beyond the outer edge (38ₙ) of two adjacent shorter blades (36ₙ) in the direction of the longitudinal axis (A) of the bearing tube (18) and the impeller ring (30) has a partially circular curve (K₁) in longitudinal section, which passes into an approximately axially parallel area ending at a front edge (32).

2. Impeller according to claim 1, **characterised in that** the impeller ring (30) extends from the end edges (40, 40ₙ) of the blades (36, 36ₙ) as far as the entry-side outer edges (38ₙ) of the short blades (36ₙ).

3. Impeller according to claim 1 or 2, **characterised in that** the impeller ring (30) projects minimally above the outer edges (38ₙ) of the short blades (36ₙ).

4. Impeller according to claim 1, **characterised in that** the area of the impeller ring (30) adjoining the front edge (32) contains a gradation (31).

5. Impeller according to one of claims 1 to 4, **characterised in that** the outer face of the impeller ring (30) limits a sealed gap (50) with the inner face (44) of a housing wall (42) opposite at a distance (g).

6. Impeller according to one of claims 1 to 3, **characterised in that** the blades (36, 36ₙ) are conducted round the bearing tube (18) spirally or like a spindle.

7. Impeller according to one of claims 1 to 3, **characterised in that** the inlet-side outer edges (38) of the long blades (36) run at an entry angle (s) to a straight line diameter (D) of the bearing tube (18).

8. Impeller according to claim 1 to 7, **characterised in that** the inlet-side outer edges (38ₙ) of the short blades (36ₙ) run at an entry angle (p₁) to a straight line diameter (D) of the bearing tube (18).

9. Impeller according to claim 7 or 8, **characterised in that** the entry angles (s) of the long blades, limited in each case by the direction of rotation (x) of the impeller (10) and the section of the long blades (36), are larger than the angles (t) between the direction of rotation (x) of the blades of* the inflow in the relative system and the angle is matched to the respective operating point (Fig. 7).

10. Impeller according to one of claims 1 to 8, **characterised in that** the entry angle (p₁), limited in each case by the direction of rotation (x) of the impeller (10) and the section of the short blades (36ₙ), is adapted to the local flow circumstances.

11. Impeller according to one of claims 1 to 10, **characterised in that** the outlet-side end edges (40, 40ₙ) of the blades (36, 36ₙ) enclose an acute angle (w) with a line parallel to the axis (A₁).

12. Impeller according to claim 11, **characterised by** an angle (w) of between 10° and 20°, preferably approximately 15°.

## Revendications

1. Roue pour une pompe centrifuge avec un axe central pourvu d'un nombre pair de pales (36, 36ₙ) pour entraîner un flux liquide entre une zone d'aspiration et un zone de refoulement, au moins deux longueurs différentes étant prévues pour les pales (36, 36ₙ), les bords terminaux (40, 40ₙ) côté sortie des pales (36, 36ₙ) étant raccordés d'une part à une paroi radiale (20) de la roue (10) ainsi que d'autre part à une bague de roue (30) sensiblement parallèle à la paroi radiale (20), **caractérisée en ce que** chaque deuxième pale (36, 36ₙ) formée sur l'axe, conformé en tant que palier tubulaire (18) avec un alésage axial (12) pour le logement d'un arbre de pompe, est entraînée par delà le bord extérieur (38ₙ) de deux pales (36ₙ) voisines plus courtes vers l'extérieur en direction de l'axe longitudinal (A) du palier tubulaire (18), et **en ce que** la bague de roue (30) présente en coupe longitudinale une courbure en arc de cercle (K₁) jusqu'à une zone sensiblement parallèle à l'axe et se terminant par un bord frontal (32).

2. Roue selon la revendication 1, **caractérisée en ce que** la bague de roue (30) s'étend des bords terminaux (40, 40ₙ) des pales (36, 36ₙ) jusqu'aux bords extérieurs (38ₙ) côté entrée des pales courtes (36ₙ).

3. Roue selon la revendication 1 ou 2, **caractérisée en ce que** la bague de roue (30) dépasse légèrement des bords extérieurs (38ₙ) des pales courtes (36ₙ).

4. Roue selon la revendication 1, **caractérisée en ce que** la zone de la bague de roue (30) contiguë au bord frontal (32) présente un épaulement (31).

5. Roue selon l'une des revendications 1 à 4, **caractérisée en ce que** la surface extérieure de la bague de roue (30) délimite une fente d'étanchéité (50) avec la surface intérieure (44) d'une paroi de carter (42) disposée en vis-à-vis et à distance (g).

6. Roue selon l'une des revendications 1 à 3, **caractérisée en ce que** les pales (36, 36ₙ) sont entraînées en spirale ou en vis hélicoïdale autour du palier tubulaire (18).

7. Roue selon l'une des revendications 1 à 3, **caractérisée en ce que** les bords extérieurs (38) côté entrée des pales longues (36) s'étendent dans un angle d'entrée (s) par rapport à une droite diamétrale (D) du palier tubulaire (18).

8. Roue selon l'une des revendications 1 à 7, **caractérisée en ce que** les bords extérieurs (38ₙ) côté entrée des pales courtes (36ₙ) s'étendent dans un angle d'entrée (p₁) par rapport à une droite diamétrale (D) du palier tubulaire (18).

9. Roue selon la revendication 7 ou 8, **caractérisée en ce que** les angles d'entrée(s) des pales longues délimités par la direction de rotation (x) de la roue (10) et la section des pales longues (36) sont supérieurs aux angles (t) entre la direction de rotation (x) des pales d'affluence dans le système relatif, et **en ce que** l'angle est adapté au point de fonctionnement correspondant (fig. 7).

10. Roue selon l'une des revendications 1 à 8, **caractérisée en ce que** l'angle d'entrée (p₁) délimité respectivement par la direction de rotation (x) de la roue (10) et par la section des pales courtes (36ₙ) est adapté aux conditions locales de flux.

11. Roue selon l'une des revendications 1 à 10, **caractérisée en ce que** les bords terminaux (40, 40ₙ) côté sortie des pales (36, 36ₙ) forment un angle aigu (w) avec une parallèle à l'axe (A₁),

12. Roue selon la revendication 11, **caractérisée par** un angle (w) compris entre 10° et 20°, préférentiellement de 15 ° environ.
